# EUROPÄISCHE PATENTSCHRIFT

(11) **EP 0 542 138 B1**
(45) Veröffentlichungstag und Bekanntmachung des Hinweises auf die Patenterteilung: **25.01.1995**
(21) Anmeldenummer: 92118990.8
(22) Anmeldetag: 05.11.1992
(51) Int. Cl.: D02J 1/22

(54) **Textilmaschine zum Verstrecken synthetischer Fäden**
Textile machine for drawing synthetic yarns
Machine textile d'étirage de fils synthétiques

(30) Priorität: 14.11.1991 DE 4137425
(43) Veröffentlichungstag der Anmeldung: 19.05.1993
(73) Patentinhaber: Zinser Textilmaschinen GmbH, D-73061 Ebersbach/Fils (DE)
(72) Erfinder: König, Günter, W-7336 Uhingen-Baiereck (DE)
(74) Vertreter: Schieschke, Klaus, Dipl.-Ing.

(56) Entgegenhaltungen:
- DE-A- 2 022 930
- DE-A- 3 400 832
- GB-A- 630 660
- GB-A- 903 027
- US-A- 3 159 964

## Beschreibung

Die Erfindung bezieht sich auf eine Textilmaschine zur Bearbeitung synthetischer Fäden, vorzugsweise Streckspul- oder Streckzwirnmaschine mit einer Vielzahl nebeneinander angeordneter Arbeitsstellen, die jeweils wenigstens ein Lieferwerk und ein durch Galetten gebildetes Verzugsfeld sowie eine Aufwindevorrichtung aufweisen, wobei das Lieferwerk höhenmäßig zwischen den Galetten angeordnet ist.

Streckspul- oder Streckzwirnmaschinen sind in verschiedenen Ausführungsformen bekannt und weisen beispielsweise je Maschinenseite eine durchgehende Lieferwalze auf, der je Arbeitsstelle eine gewichtsbelastete, mit elastischem Bezug versehene Oberwalze zugeordnet sind.

Als Stand der Technik, von dem die vorliegende Erfindung ausgeht, ist eine Textilmaschine zur Bearbeitung synthetischer Fäden bekannt (GB-PS 630 660), bei welcher der Faden im mittleren Bereich zum Lieferwerk gelangt und von dort zu einem elektrisch beheizbaren Zapfen läuft, wobei dieser Bereich die erste Streckstufe bildet. Von dort gelangt der Faden über eine elektrische Heizeinrichtung zu einer oberen Galette, wo eine Richtungsumkehr erfolgt. Nach dieser Richtungsumkehr läuft der Faden zu einer unteren Galette, unterhalb welcher eine Aufwindevorrichtung mit einer drehenden Spule angeordnet ist.

Infolge der vorgenannten konstruktiven Durchbildung baut diese Textilmaschine höhenmäßig raumgreifend und nimmt entsprechend viel Platz in Anspruch. Darüber hinaus wird der Faden nur 1 1/2 mal über die Höhe der Maschine geführt, so daß die Anzahl der unterzubringenden Bearbeitungsstufen begrenzt ist.

Weiterhin ist eine Textilmaschine bekannt (DE-OS 24 16 927), bei welcher die Lieferwerke im oberen Bereich des Maschinenkörpers angeordnet sind. An die Lieferwerke schließen sich eine Anzahl von Verzugsfelder an, die meistens durch Galetten mit zugehörigen Verlegerollen gebildet werden. Trotz Staffelung der Verzugsorgane führt auch eine derartige Bauweise zu relativ großen Maschinenhöhen.

Insbesondere bei Streckspulmaschinen mit ihren verfahrensbedingten, langen Changierdreiecken sind die bekannten Anordnungen aufgrund der daraus resultierenden großen Bauhöhen der Maschinen nachteilig.

Zur Veringerung der Bauhöhe derartiger Streckspulmaschinen ist weiterhin vorgeschlagen worden (DE 34 00 832 A), eine Galette neben dem im Fadenlauf vorgeordneten, geneigten Verzugsgaletten anzuordnen und damit eine Tiefenstaffelung des Fadenlaufweges vorzunehmen. Das Changierdreieck ist dabei etwas in Richtung auf den Bediengang nach hinten versetzt und liegt im Raum vor den Verzugsgaletten.

Um die bei Synthetikfäden, z.B. Polyesterfäden, während des Verzuges auftretenden molekularen Strukturänderungen günstig zu beeinflussen, ist es üblich, derartige Fäden zu erwärmen. Es ist daher bekannt, im Bereich des Hauptverzugsfeldes eine Heizeinrichtung anzuordnen und/oder die eingangs- und ausgangsseitigen Galetten als Heizgaletten auszubilden.

Es ist weiter bekannt (DE-OS 20 22 930), die bei der Erwärmung der Synthetikfäden entstehenden Dämpfe und Kondensate durch Absaugeinrichtungen im Bereich des Hauptverzugsfeldes zu beseitigen. Derartige Absaugeinrichtungen sind sehr aufwendig und konnten bislang nicht befriedigen. Außerdem behindern sie den Zugang zum Hauptverzugsfeld.

Weitere bekannte Textilmaschinen sind so gestaltet, daß der Faden entweder von oben nach unten läuft, wobei eine Heizeinrichtung passiert wird (US-PS 3 317 980) oder der Faden wird von einer Spule abgewickelt und nach oben zu einer Galette und einer Heizeinrichtung geführt, dort umgelenkt, zu dem abgestuften Bereich der ersten Galette bewegt und über eine zweite Heizeinrichtung zu einer oberhalb der Galette liegenden Aufwickelvorrichtung bewegt (US-PS 3 159 964). Auch diese bekannten Maschinen sind entweder baulich aufwendig gestaltet oder weisen nur wenige Bearbeitungsabschnitte auf.

Der vorliegenden Erfindung liegt demgegenüber die Aufgabe zugrunde, eine Textilmaschine der eingangs genannten Art so zu gestalten, daß entweder bei gleicher Bauhöhe die Arbeitsfelder länger sind oder bei gegebener Länge der Arbeitsfelder eine geringere Bauhöhe möglich wird.

Diese Aufgabe wird erfindungsgemäß dadurch gelöst, daß zwischen dem Lieferwerk und der unteren Galette ein erstes, vom Faden von oben nach unten durchlaufenes Verzugsfeld, zwischen der unteren und der oberen Galette ein zweites vom Faden von unten nach oben durchlaufenes Verzugsfeld und zwischen der oberen Galette und der Aufwindevorrichtung ein weiteres vom Faden von oben nach unten durchlaufenes Arbeitsfeld angeordnet sind. Durch eine derartige Anordnung kann der Faden bei gleicher Höhenbeanspruchung 2 1/2 mal über die beanspruchte Bauhöhe geführt werden, so daß sich eine verbesserte Raumausnutzung ergibt. Entweder können hierbei die Arbeitsfelder verlängert oder die Bauhöhe vermindert werden; es wird hierdurch insgesamt ein erheblicher Vorteil gegenüber bekannten Maschinen erzielt.

Bei einer Textilmaschine mit mindestens einer Heizeinrichtung, welche zwischen oberer und unterer Galette angeordnet ist, liegt in vorteilhafter Weiterbildung der Erfindung die Heizeinrichtung im Fadenlauf von der unteren Galette zur oberen Galette, wobei die obere Galette von einer Abzugshaube überfaßt wird, die über Kanäle an eine Absaugeinrichtung angeschlossen ist. Die sich im Bereich des Hauptverzugs- oder Relaxationsfelds, d.h. zwischen unterer und oberer Galette beim Erwärmen des Synthetikfadens entwickelnden Dämpfe steigen nach oben und werden dabei von in gleicher Richtung laufendem Faden mitgenommen. Über die im Bereich der oberen Galette angeordnete, an eine Abaugeinrichtung angeschlossene Abzugshaube ist vorteilhafterweise eine problemlose Entsorgung der Dämpfe möglich.

Die erfindungsgemäße Anordnung der Lieferwerke sowie der gewählte Fadenlauf ergeben darüber hinaus den Vorteil, daß die Abzugshaube geschlossen ausgebildet sein kann und somit die aufsteigenden Dämpfe weitestgehend abgesaugt werden.

In weiterer Ausgestaltung der Erfindung können die Verzugsfelder und das Arbeitsfeld zur Vertikalen nach vorn geneigt sein. Hierbei kann die Neigung der Verzugsfelder und des Arbeitsfeldes so gewählt werden, daß die obere Galette und die Aufwindevorrichtung in annähernd derselben Vertikalebene liegen. Dadurch wird vorteilhafterweise erreicht, daß die oberen Arbeitsorgane leichter zugänglich sind, da die Maschine infolge der untenliegenden Spul- oder Zwirnvorrichtung dort am breitesten ist.

Der vom Lieferwerk angelieferte Synthetikfaden läuft zunächst zu einer unteren, mit etwas erhöhter Umfangsgeschwindigkeit laufenden Galette und wird dabei einem geringen Vorverzug unterworfen. Von der Galette wird der Synthetikfaden über die Heizeinrichtung zu der oberen Galette geführt, die mit gegenüber der unteren Galette erhöhter Umfangsgeschwindigkeit läuft. Hierbei kann die obere Galette als Heizgalette ausgebildet sein, deren aufsteigende Dämpfe durch die Abzugshaube abgesaugt werden.

Es ist auch denkbar, daß die obere Galette mit niedrigerer Umfangsgeschwindigkeit läuft als die untere Galette. In diesem Fall entsteht zwischen den Galetten das vorgenannte Relaxationsfeld, in dem der Synthetikfaden beispielsweise ein Nylonfaden, einem Schrumpfungsprozess unterworfen wird.

In vorteilhafter Weiterbildung ist es möglich, das Lieferwerk als Galettenlieferwerk auszubilden. In diesem Fall liegt auf einer einzelmotorisch angetriebenen Galette eine federkraftbeaufschlagte Oberwalze auf. Der Oberwalze ist ein stabförmig ausgebildeter, mit Profilierungen versehener Fadenführer zugeordnet, welcher ein Separieren des Synthetikfadens auf der Oberwalze bewirkt. Erfindungswesentlich ist hierbei die Lage der Lieferwerke im Maschinenrahmen.

Beispielsweise kann das Lieferwerk auch in weiterer Ausgestaltung der Erfindung durch in Maschinenlängsrichtung verlaufenden Antriebswalze sowie an den einzelnen Arbeitsstellen aufliegende Druckrollen gebildet werden.

Eine weitere vorteilhafte Ausgestaltung der Erfindung ist in der baulichen Anordnung der Heizeinrichtung zu sehen. Durch das Versetzen der Heizeinrichtung auf die den Galetten abgekehrte Seite des Fadenlaufs wird erreicht, daß entweder bei gleichbleibendem Galettenabstand eine längere Heizeinrichtung eingesetzt oder bei gleichbleibender Länge der Heizeinrichtung der Galettenabstand verkürzt werden kann. Eine derartige Verkürzung des Galettenabstands führt vorteilhafterweise zu einer weiteren Reduzierung der Bauhöhe der Textilmaschine.

Die erfindungsgemäße Anordnung der Galetten und Lieferwerke führt nicht nur zu einer erheblichen Reduzierung der gesamten Maschinenbauhöhe, sondern aufgrund der verringerten Einbauhöhe außerdem zu einer Verminderung auftretender Maschinenvibrationen.

Die Erfindung wird nachfolgend anhand von in der Zeichnung dargestellten Ausführungsbeispielen näher beschrieben. In der Zeichnung zeigen:
- Fig. 1: eine Vorderansicht auf die Streckwerksanordnung am Beispiel einer Streckspulmaschine;
- Fig. 2: die Streckwerksanordnung nach Fig. 1 in Seitenansicht;
- Fig. 3: eine Seitenansicht auf die erfindungsgemäße Streckwerksanordnung bei Verwendung einer alternativen Lieferwerkausführung;
- Fig. 4: die Streckwerksanordnung gemäß Fig. 2 am Beispiel einer Streckzwirnmaschine;
- Fig. 5: eine Ausführungsform ähnlich der nach Fig. 2 mit zur Vertikalen nach vorn geneigten Verzugsfeldern.

Die in den Zeichnungen schematisch dargestellten Streckspulmaschinen 1 bzw. Streckzwirnmaschinen 2 weisen je Maschinenseite eine Vielzahl von nebeneinander angeordneten Arbeitsstellen auf.

In Fig. 1 sind diese insgesamt mit 10, 20, 30 bezeichneten Arbeitsstellen in Vorderansicht dargestellt. Jeder Arbeitsstelle wird von einem nicht näher dargestellten Spulengatter ein Synthetikfaden 5, beispielsweise ein Polyesterfaden, zugeführt. Im dargestellten Ausführungsbeispiel läuft der Synthetikfaden 5 zunächst über einen stabförmigen Fadenführer 6, der über Teile seiner Länge Profilierungen 7 zum Separieren des Fadens 5 aufweist. Der Faden 5 ist einmal oder mehrmals um den Fadenführer 6 und um eine Oberwalze 4 herumgeführt, welche - vorzugsweise federkraftbeaufschlagt - auf einer Galette 3 aufliegt. Der zwischen Oberwalze 4 und Galette 3 eingeklemmte Faden 5 wird zu einer beheizten unteren Galette 8 mit Verlegerolle 9 weitergefördert.

Da die Umfangsgeschwindigkeit der auf ca. 90°C beheizten unteren Galette 8 etwas höher ist als die Umfangsgeschwindigkeit der Liefergalette 3, wird der Faden 5 einem ersten Verzug unterworfen. Die Strecke zwischen Liefergalette 3 und unterer Heizgalette 8 stellt somit ein Vorverzugsfeld 11 dar.

Der von der unteren Heizgalette 8 ablaufende Synthetikfaden 5 wird anschließend zu einer im oberen Bereich des Maschinenkörpers 16 angeordneten Galette 12 weitergeleitet. Die Galette 12 ist wie üblich ebenfalls mit einer Verlegerolle 13 ausgestattet. Die Umfangsgeschwindigkeit der Galette 12 ist gegenüber der Umfangsgeschwindigkeit der Galette 8 weiter erhöht, so daß der Synthetikfaden 5 eine weitere Verstreckung erfährt. Die Zone zwischen der Galette 8 und der Galette 12 bildet somit das Hauptverzugsfeld 14 (s. Fig. 1 bis 3).

Anstelle des Hauptverzugsfeldes 14 kann der Bereich zwischen den Galetten 8 und 12 auch als sogenanntes Relaxationsfeld ausgebildet sein: In diesem Fall weist die Galette 12 eine niedrigere Umfangsgeschwindigkeit auf als die Galette 8, so daß der Synthetikfaden 5, beispielsweise ein Nylonfaden, schrumpft.

Im Bereich des Hauptverzugsfeldes 14 ist außerdem eine Heizeinrichtung 15 installiert, die auf etwa 170°C vorgeheizt ist. Wie aus den Zeichnungen, insbesondere Fig. 1, ersichtlich, durchläuft der Synthetikfaden 5 das Hauptverzugsfeld 14 in Fadenlaufrichtung F, d.h. von unten nach oben. Bei der oben angeordneten Galette 12 kann es sich entweder ebenfalls um eine Heizgalette handeln, die auf bis zu 250°C erwärmt ist; es kann aber auch eine unbeheizte Galette 12 vorgesehen sein. Der Synthetikfaden 5 wird beispielsweise gemäß Fig. 2 im nachfolgenden Arbeitsgang entweder einer Spuleinrichtung 17 oder einer Zwirneinrichtung 26 zugeführt. Diese Einrichtungen sind unterhalb der Verzugsfelder 11 bzw. 14 angeordnet und bilden die Aufwickeleinrichtung.

An der Spuleinrichtung 17, die im allgemeinen eine angetriebene Reibwalze 18 sowie eine Changiereinrichtung 19 aufweist, wird der Synthetikfaden 5 zu einer Kreuzspule 21 aufgespult. Bei diesem Spulvorgang wird durch den Synthetikfaden 5 ein Changierdreieck 22 gebildet, dessen Höhen/Breitenverhältnis etwa 3:1 beträgt.

Wie aus Fig. 2 bis 4 ersichtlich, weisen die vorbeschriebenen Maschinenkomponenten unterschiedliche Abstände zur Mittellängsebene 36 des Maschinenkörpers 16 auf.

Die Lieferwerke 3 und 4 bzw. nach Fig. 3, 24 und 25 sind am weitesten vom Bedienungsgang 37 entfernt am Maschinenkörper 16 angeordnet. Das Vorverzugsfeld 11 und das Hauptverzugsfeld 14 mit der Heizeinrichtung 15 sind jeweils etwas in Richtung auf den Bedienungsgang 37 nach außen versetzt eingebaut. Das Changierdreieck 22, das nach oben durch einen Fadenführer 23 begrenzt wird, liegt ganz außen, so daß es zu keinerlei Behinderungen kommt.

Die Ausführungsform nach Fig. 3 unterscheidet sich von der nach Fig. 2 im wesentlichen nur durch die Art des Lieferwerkes. Anstelle der Galettenlieferwerke 3, 4 ist eine in Maschinenlängsrichtung verlaufende, durchgehende Antriebswalze 24 vorgesehen. Auf dieser Antriebswalze 24 liegt an jeder Arbeitsstelle 10, 20, 30 usw. je eine Druckrolle 25 auf.

In Fig. 4 ist eine Streckzwirnmaschine 2 dargestellt. Derartige Maschinen weisen anstelle der Spuleinrichtungen 17 Zwirneinrichtungen 26 auf. Diese Zwirneinrichtungen 26 bestehen aus einer Spindelbank 27, in welcher nebeneinander eine Vielzahl von Spindeln 28 angeordnet ist. Die Spindeln 28 werden entweder durch Antriebsriemen beaufschlagt oder sind mit Einzelspindelantrieben ausgestattet. Jede Arbeitsstelle 10, 20, 30 usw. weist einen Ringbankabschnitt 29 mit einem zugehörigen Ringläufer 31 sowie einen im allgemeinen heb- und senkbaren Fadenführer 32 auf. Auf den Zwirnstellen 26 werden die Synthetikfäden 5 zu Kopsen 33 aufgewunden.

Fig. 4 zeigt außerdem eine im Bereich der oberen Galette 12 angeordnete Abzugshaube 34. Diese Abzugshaube 34 ist über Kanäle 35 an eine nicht näher dargestellte Absauganlage angeschlossen. Mittels dieser Abzugshaube 34 können alle an den Heizaggregaten (beispielsweise Galetten 8 und 12 sowie Heizeinrichtung 15) entstehenden, nach oben steigenden Dämpfe, die zudem vom in der Heizeinrichtung 15 in Fadenlaufrichtung 5 laufenden Synthetikfaden 5 mitgerissen werden, problemlos abgesaugt werden. Da oberhalb der oberen Galette 12 kein störender Fadenverlauf vorgesehen ist, können die Abzugshauben 34 an ihrer Oberseite völlig geschlossen ausgebildet werden, was zu einem hohen Wirkungsgrad dieser Absaugeinrichtung führt.

Wie in Fig. 1 an der Arbeitsstelle 10 dargestellt, kann eine Heizeinrichtung 15 von deutlich größerer Länge eingesetzt werden, wenn sie auf der den Galetten 8, 12 abgekehrten Seite des Fadenlaufs angeordnet ist. Umgekehrt könnte der Abstand der Galetten 8, 12 an den Arbeitsstellen 20, 30 deutlich vermindert werden, ohne daß sie mit den ihnen benachbarten Kanten der Heizeinrichtung 15 in Konflikt kommt.

In Fig. 5 ist eine Streckspulmaschine in anderer Ausführungsform in Seitenansicht dargestellt. Wie ersichtlich, sind bei dieser bekannten Maschine die Verzugsfelder und das Arbeitsfeld zur Vertikalen nach vorn geneigt, d.h. das Lieferwerk 3 und 4, die untere Galette 8, die obere Galette 12, die Heizeinrichtung 15 sowie die Aufwickelvorrichtung, beispielsweise die Kreuzspule 21 und die Reibrolle 18 liegen zur vertikalen Ebene schräg nach vorn. Hierbei kann die Neigung der Verzugsfelder und des Arbeitsfeldes so gewählt sein, daß die obere Galette 12 und die Aufwindevorrichtung mit den Elementen 18 und 21 in annähernd derselben Vertikalebene liegen. Durch diese Anordnung ergibt sich der Vorteil, daß die oberen Arbeitsorgane, d.h. die Galette 12 sowie die Heizeinrichtung 15, der stabförmige Fadenführer 6 und das Lieferwerk 4 für eine Bedienperson gut erreichbar liegen.

Eine derartige Schräganordnung gemäß Fig. 5 ist auch bei Ausführungsformen der vorliegenden Erfindung entsprechend den Konstruktionen nach Fig. 3 und 4 möglich, d.h. auch hier können die Verzugsfelder und das Arbeitsfeld zur Vertikalen nach vorn geneigt sein.

Die vorbeschriebenen und in den Zeichnungen dargestellten Ausführungsbeispiele stellen lediglich einige bevorzugte Bauformen dar. Es ist ebensogut möglich, die in den Figuren 1 bis 3 dargestellten Streckspulmaschinen 1 mit Abzugshauben 34 auszustatten oder Streckzwirnmaschinen 2 mit Antriebswalzen-Lieferwerken 24, 25 auszurüsten.

Die Erfindung ist weiterhin bei Streckmaschinenformen ausführbar, welche weitere Verzugsfelder oder Verzugs- und Relaxationsfelder aufweisen. Der wesentliche Vorteil bei allen Textilmaschinen der vorliegenden Erfindung besteht darin, daß infolge der konstruktiven Ausbildung entweder die vorhandenen Arbeitsfelder länger gestaltet werden können oder eine geringere Bauhöhe erzielt wird.

## Patentansprüche

1. Textilmaschine (1; 2) zur Bearbeitung synthetischer Fäden, vorzugsweise Streckspul- oder streckzwirnmaschine mit einer Vielzahl nebeneinander angeordneter Arbeitsstellen, die jeweils wenigstens ein Lieferwerk (3, 4; 24, 25) und ein durch Galetten (8, 12) gebildetes Verzugsfeld sowie eine Aufwindevorrichtung aufweisen, wobei das Lieferwerk (3, 4; 24, 25) höhenmäßig zwischen den Galetten (8, 12) angeordnet ist,
dadurch gekennzeichnet,
daß zwischen dem Lieferwerk (3, 4) bzw. (24, 25) und der unteren Galette (8) ein erstes, vom Faden von oben nach unten durchlaufenes Verzugsfeld (11),
zwischen der unteren Galette (8) und der oberen Galette (12) ein zweites vom Faden von unten nach oben durchlaufenes Verzugsfeld (14) und
zwischen der oberen Galette (12) und der Aufwindevorrichtung ein weiteres, vom Faden von oben nach unten durchlaufenes Arbeitsfeld angeordnet sind.

2. Textilmaschine nach Anspruch 1,
mit mindestens einer Heizeinrichtung, welche zwischen oberer und unterer Galette angeordnet ist,
dadurch gekennzeichnet,
daß die Heizeinrichtung (15) im Fadenlauf von der unteren Galette (8) zur oberen Galette (12) liegt und daß die obere Galette (12) von einer Abzugshaube (34) überfaßt ist, die über Kanäle (35) an einer Absaugeinrichtung angeschlossen ist.

3. Textilmaschine nach Anspruch 2,
dadurch gekennzeichnet,
daß die Abzugshaube (34) auch die Heizeinrichtung (15) wenigstens teilweise überfaßt.

4. Textilmaschine nach Anspruch 2 oder 3,
dadurch gekennzeichnet,
daß die Abzugshaube (34) an ihrer Oberseite geschlossen ist.

5. Textilmaschine nach Anspruch 1,
dadurch gekennzeichnet,
daß die Verzugsfelder (11, 14) und das Arbeitsfeld zur Vertikalen nach vorn geneigt sind.

6. Textilmaschine nach Anspruch 5,
dadurch gekennzeichnet,
daß die Neigung der Verzugsfelder und des Arbeitsfeldes so gewählt ist, daß die obere Galette (12) und die Aufwindevorrichtung in annähernd derselben Vertikalebene liegen.

7. Textilmaschine nach einem der Ansprüche 1-6,
dadurch gekennzeichnet,
daß das Lieferwerk eine einzelmotorisch angetriebene Galette (3) aufweist.

8. Textilmaschine nach Anspruch 7,
dadurch gekennzeichnet,
daß das Lieferwerk eine Galette (3) mit einer federkraftbeaufschlagten Oberwalze aufweist, wobei dieser Oberwalze (4) ein mit Profilierungen (7) versehener stabförmiger Fadenführer (6) zugeordnet ist.

9. Textilmaschine nach einem der Ansprüche 1-8,
dadurch gekennzeichnet,
daß das Lieferwerk durch eine in Maschinenlängsrichtung verlaufende Antriebswalze (24) sowie an den einzelnen Arbeitsstellen (10, 20, 30) aufliegende Druckrollen (25) gebildet wird.

10. Textilmaschine nach einem der Ansprüche 1-9,
dadurch gekennzeichnet,
daß die Heizeinrichtung (15) auf der den Galetten (8, 12) abgekehrten Seite des Fadenlaufes angeordnet ist.

11. Textilmaschine nach einem der Ansprüche 1-10,
dadurch gekennzeichnet,
daß der verstreckte Synthetikfaden (5) durch eine Spuleinrichtung (17) zu einer Kreuzspule (21) aufgewickelt wird, wobei das Changierdreieck (22) oben durch einen Fadenführer (23) begrenzt wird, dessen Abstand von der Mittellängsebene (36) des Maschinenkörpers (16) größer ist als der Abstand des Lieferwerkes (3, 4, bzw. 24, 25) und der Verzugsfelder (11, 14) von dieser Mittellängsebene (36).

## Claims

1. Textile machine (1;2) for processing synthetic threads, preferably a draw-winder or draw-twister having a plurality of work stations arranged side by side, each of which has at least one feed mechanism (3, 4; 24, 25) and a drafting zone formed by rollers (8, 12) and a winding device, the feed mechanism (3, 4; 24, 25) being arranged vertically between the rollers (8, 12), characterised in that, between the feed mechanism (3, 4) or (24, 25) and the lower roller (8) there is a first drafting zone (11) through which the thread runs from top to bottom, between the lower roller (8) and the upper roller (12) there is a second drafting zone (14) through which the thread runs from bottom to top, and between the upper roller (12) and the winding device there is another working zone through which the thread runs from top to bottom.

2. Textile machine according to claim 1, having at least one heater which is arranged between the upper and lower rollers, characterised in that the heater (15) is located in the path of the thread from the lower roller (8) to the upper roller (12) and the upper roller (12) is surmounted by an exhaust hood (34) connected to a suction device by means of channels (35).

3. Textile machine according to claim 2, characterised in that the exhaust hood (34) also extends at least partially over the heater (15).

4. Textile machine according to claim 2 or 3, characterised in that the exhaust hood (34) is closed off at the top.

5. Textile machine according to claim 1, characterised in that the drafting zones (11, 14) and the working zone are inclined forwards from the vertical.

6. Textile machine according to claim 5, characterised in that the inclination of the drafting zones and working zone is such that the upper roller (12) and the winding device are located in approximately the same vertical plane.

7. Textile machine according to one of claims 1 to 6, characterised in that the feed mechanism comprises a roller (3) driven by a single motor.

8. Textile machine according to claim 7, characterised in that the feed mechanism comprises a roller (3) with a spring-loaded upper roller, this upper roller (4) having an associated thread guide (6) in the form of a rod having a profiled design (7).

9. Textile machine according to one of claims 1 to 8, characterised in that the feed mechanism is formed by a drive roller (24) extending in the longitudinal direction of the machine and press rollers (25) bearing on the individual work stations (10, 20, 30).

10. Textile machine according to one of claims 1 to 9, characterised in that the heater (15) is arranged on the side of the thread path remote from the rollers (8, 12).

11. Textile machine according to one of claims 1 to 10, characterised in that the drawn synthetic thread 95) is wound, by a winder (17), into a cheese (21), the traversing triangle (22) being bounded at the top by a thread guide (23) the spacing of which from the central longitudinal plane (36) of the machine body (16) is greater than the spacing of the feed mechanism (3, 4; 24, 25) and the drafting zones (11, 14) from this central longitudinal plane (36).

## Revendications

1. Machine textile (1 ; 2) pour le traitement de fils synthétiques, de préférence machine d'étirage-bobinage ou d'étirage-retordage munie d'un grand nombre de postes de travail agencés en juxtaposition et présentant, respectivement, au moins un mécanisme délivreur (3, 4 ; 24, 25) et une zone d'étirage formée par des galettes (8, 12), ainsi qu'un dispositif enrouleur, le mécanisme délivreur (3, 4 ; 24, 25) étant interposé entre les galettes (8, 12) dans le sens de la hauteur,
caractérisée par le fait
qu'une première zone d'étirage (11), parcourue de haut en bas par le fil, se trouve entre le mécanisme délivreur (3, 4, respectivement 24, 25) et la galette inférieure (8),
une seconde zone d' étirage (14), parcourue de bas en haut par le fil, est située entre la galette inférieure (8) et la galette supérieure (12), et
une autre zone de travail, parcourue de haut en bas par le fil, est intercalée entre la galette supérieure (12) et le dispositif enrouleur.

2. Machine textile selon la revendication 1,
présentant au moins un dispositif de chauffage intercalé entre les galettes supérieure et inférieure,
caractérisée par le fait
que le dispositif de chauffage (15) est situé sur le trajet du fil entre la galette inférieure (8) et la galette supérieure (12) ; et par le fait que la galette supérieure (12) est coiffée par une hotte d'extraction (34) raccordée, par l'intermédiaire de canaux (35), à un dispositif d'évacuation par aspiration.

3. Machine textile selon la revendication 2,
caractérisée par le fait
que la hotte d'extraction (34) coiffe également, au moins en partie, le dispositif de chauffage (15).

4. Machine textile selon la revendication 2 ou 3,
caractérisée par le fait
que la hotte d'extraction (34) est fermée à sa face supérieure.

5. Machine textile selon la revendication 1,
caractérisée par le fait
que les zones d'étirage (11, 14) et la zone de travail sont inclinées vers l'avant par rapport à la verticale.

6. Machine textile selon la revendication 5,
caractérisée par le fait
que l'inclinaison des zones d'étirage et de la zone de travail est choisie de telle sorte que la galette supérieure (12) et le dispositif enrouleur se trouvent approximativement dans le même plan vertical.

7. Machine textile selon l'une des revendications 1-6,
caractérisée par le fait
que le mécanisme délivreur présente une galette (3) entraînée par moteur unique.

8. Machine textile selon la revendication 7,
caractérisée par le fait
que le mécanisme délivreur présente une galette (3) associée à un cylindre supérieur sollicité par une force élastique, un guide-fils (6) en forme de barreau, muni de profilages (7), étant affecté à ce cylindre supérieur (4).

9. Machine textile selon l'une des revendications 1-8,
caractérisée par le fait
que le mécanisme délivreur est formé par un cylindre d'entraînement (24) s'étendant dans le sens longitudinal de la machine, ainsi que par des rouleaux presseurs (25) portant à plat aux postes de travail individuels (10, 20, 30).

10. Machine textile selon l'une des revendications 1-9,
caractérisée par le fait
que le dispositif de chauffage (15) est situé du côté du trajet du fil qui est tourné à l'opposé des galettes (8, 12).

11. Machine textile selon l'une des revendications 1-10,
caractérisée par le fait
que le fil synthétique (5) étiré est enroulé en une bobine croisée (21) par un dispositif bobineur (17), le triangle (22) à va-et-vient étant délimité, en partie haute, par un guide-fils (23) dont la distance, par rapport au plan médian longitudinal (36) du corps (16) de la machine, est plus grande que la distance séparant le mécanisme délivreur (3, 4, respectivement 24, 25) et les zones d'étirage (11, 14) de ce plan médian longitudinal (36).
